# EUROPÄISCHE PATENTANMELDUNG

(11) **EP 4 660 401 A1**
(43) Veröffentlichungstag der Anmeldung: **10.12.2025**
(21) Anmeldenummer: 25180333.4
(22) Anmeldetag: 03.06.2025
(51) Int. Cl.: E05B 27/00, E05B 9/04, E05B 17/04, E05B 15/00, E05B 9/10

(54) **DOPPELSCHLIESSZYLINDER**

(30) Priorität: 06.06.2024 DE 102024205218
(71) Anmelder: Aug. Winkhaus SE, 48291 Telgte (DE)
(72) Erfinder: Ostermann, Jens, 48317 Drensteinfurt (DE)

(57) **Zusammenfassung**

Bei einem Doppelschließzylinder sind in einem Gehäuse (1) drehbare Kerne (2, 3) über Kugeln (15) in Zugrichtung mit dem Schließbart (4) gekoppelt. Bei einem Manipulationsversuch erzeugen die Kugeln (15) einen großen Widerstand gegen ein Herausziehen des Kerns (2, 3). Im Betrieb vermindern die Kugeln (15) zudem Reibung zwischen einem feststehenden Kern (2, 3) und dem Schließbart (4).

## Beschreibung

Die Erfindung betrifft einen Doppelschließzylinder mit zwei in einem Gehäuse drehbaren Kernen, mit einem von den Kernen antreibbaren Schließbart, mit einem Mitnehmer zur drehfesten Koppelung des Schließbartes mit zumindest einem der Kerne, mit einem Schließmechanismus zur wahlweisen Erzeugung oder Lösung eines Formschlusses zumindest eines der Kerne mit dem Gehäuse in Drehrichtung und mit Formschlussmitteln zur Übertragung von Zugkräften von den Kernen auf den Schließbart.

Aus der WO 2012/129615 A1 ist ein Doppelschließzylinder bekannt geworden, bei dem ein Ringelement des Schließbartes radial nach innen weisende Vorsprünge hat, mit denen er in Nuten der Kerne eindringt. Hierdurch können Zugkräfte von den Kernen auf den Schließbart übertragen werden. Der Schließbart ist zur Montage zweiteilig ausgebildet, so dass bei der Verbindung der beiden Teile des Schließbartes die Vorsprünge in die Nuten eindringen. Hierdurch ist der Schließbart in axialer Richtung mit den Kernen verbunden und kann gegenüber diesen verdreht werden. Nachteilig bei diesem Doppelschließzylinder ist, dass die Stabilität des Schließbartes durch seine Zweiteilung sehr gering ist.

Aus der EP 0 874 113 A1 ist ein Doppelschließzylinder bekannt geworden, bei dem ein Schließbart drei Nuten für Vorsprünge zweier Kerne und eines Zentralkörpers aufweist. Hierdurch sind die Kerne und der Zentralkörper in axialer Richtung mit dem Schließbart gekoppelt. Der Schließbart ist jedoch zweiteilig gestaltet, so dass er nur eine geringe Stabilität hat.

Der Erfindung liegt das Problem zugrunde einen Doppelschließzylinder der eingangs genannten Art so zu gestalten, dass er eine besonders hohe Stabilität und eine hohe Sicherheit gegen einen Manipulationsversuch bietet.

Dieses Problem wird erfindungsgemäß dadurch gelöst, dass die Formschlussmittel Kugeln aufweisen und dass die Kugeln in koaxial übereinanderliegenden Abschnitten der Kerne und des Schließbartes angeordnet sind.

Durch diese Gestaltung erzeugen die Kugeln einen Formschluss zwischen dem Schließbart und den Kernen in axialer Richtung. Hierdurch lassen sich Schließbart und Kern nur in Drehrichtung gegeneinander verdrehen, sofern sie nicht über den Mitnehmer miteinander gekoppelt sind. In axialer Richtung können die Kugeln große Kräfte übertragen. Einem Manipulationsversuch, bei dem versucht wird einen Kern aus dem Gehäuse herauszuziehen, stellen die Kugeln einen großen Widerstand entgegen. Ebenso bieten die über die Kugeln mit dem Schließbart verbundenen Kerne auch bei einem Bruch des Gehäuses eine Sicherheit gegen ein unberechtigtes Entriegeln. Der erfindungsgemäße Doppelschließzylinder hat hierdurch eine besonders hohe Stabilität. Weiterhin vermindern die Kugeln eine Reibung bei einer Relativbewegung eines der Kerne gegenüber dem Schließbart.

Zur weiteren Erhöhung der Stabilität des Doppelschließzylinders trägt es gemäß einer anderen vorteilhaften Weiterbildung der Erfindung bei, wenn ein koaxial zu den Enden der Kerne angeordnetes Ringelement des Schließbartes einstückig gefertigt ist.

Die Kerne vermögen gemäß einer anderen vorteilhaften Weiterbildung der Erfindung besonders hohe Axialkräfte auf den Schließbart zu übertragen, wenn die Kerne jeweils einen Lagerabschnitt aufweisen und wenn die Lagerabschnitte koaxial zu dem Ringelement angeordnet sind. Vorzugsweise sind die Kerne einstückig mit den Lagerabschnitten gefertigt.

Der Doppelschließzylinder gestaltet sich gemäß einer anderen vorteilhaften Weiterbildung der Erfindung konstruktiv besonders einfach, wenn die Formschlussmittel an jedem der Kerne einen Kranz Kugeln aufweisen.

Die Erzeugung der Formschlussmittel gestaltet sich gemäß einer anderen vorteilhaften Weiterbildung der Erfindung besonders einfach, wenn zumindest eines der Bauteile des Ringelementes des Schließbartes oder der Kerne einen Ringkanal zur Aufnahme der Kugeln hat. Hierdurch wird zudem die Reibung zwischen Schließbart und einem feststehenden Kern auch in Drehrichtung besonders gering gehalten.

Eine Reibung der Kugeln aneinander lässt sich gemäß einer anderen vorteilhaften Weiterbildung der Erfindung vermeiden, wenn ein dem Ringkanal gegenüberstehendes Bauteil des Ringelements oder des Kerns mehrere einzelne Ausnehmungen zur Aufnahme der Kugeln hat. Vorzugsweise sind die Ausnehmungen in gleichmäßigen Abständen eingelassen.

Die Montage der Kugeln zwischen Schließbart und Kernen gestaltet sich gemäß einer anderen vorteilhaften Weiterbildung der Erfindung besonders einfach, wenn der Schließbart zumindest einen Zuführkanal zur Einführung der Kugeln hat. Durch diese Gestaltung lassen sich die Kugeln einfach über den Zuführkanal in den Raum zwischen Ringelement des Schließbartes und dem Kern einführen. Das Ringelement kann hierdurch eine besonders stabile geschlossene Form aufweisen. Vorzugsweise hat der Schließbart für jeden der Ringkanäle jeweils einen Zuführkanal zur Einführung der Kugeln. Vorzugsweise ist der Zuführkanal im Durchmesser geringfügig größer als die Kugeln, so dass diese sich reibungsfrei in den Ringkanal einführen lassen.

Ein Herausfallen der Kugeln lässt sich gemäß einer anderen vorteilhaften Weiterbildung der Erfindung einfach vermeiden, wenn der Zuführkanal von einem Verschlusselement verschlossen ist. Das Verschlusselement kann als nahezu beliebig gestalteter Stopfen ausgebildet sein.

Die vorgesehene Position der Kugeln in dem Doppelschließzylinder lässt sich gemäß einer anderen vorteilhaften Weiterbildung der Erfindung einfach sicherstellen, wenn das Verschlusselement die Länge des Zuführkanals aufweist. Durch diese Gestaltung ist das Verschlusselement zuverlässig gegenüber den Kugeln positioniert, wenn dessen freies Ende bündig mit der Außenseite des Schließbartes abschließt. Hierdurch lässt sich ein Rückfallen der Kugeln in den Schließkanal nach der Montage des Verschlusselementes zuverlässig verhindern.

Zur weiteren Vereinfachung der Montage der Kugeln trägt es gemäß einer anderen vorteilhaften Weiterbildung der Erfindung bei, wenn der Zuführkanal durch eine von dem Ringelement abstehende Schließbartnase des Schließbartes geführt ist. Hierdurch lässt sich der Zuführkanal einfach in eine vorgesehene Position drehen.

Der Zuführkanal weist gemäß einer anderen vorteilhaften Weiterbildung der Erfindung eine ausreichende Länge zur Montage des Verschlusselementes auf, wenn der Zuführkanal von der Mitte des freien Endes der Schließbartnase bis zu dem Ringkanal geführt ist. Weiterhin wird hierdurch eine Schwächung der Schließbartnase des Schließbartes weitgehend vermieden.

Zur Erhöhung der Stabilität bei gleichzeitiger Vereinfachung der Montage trägt es gemäß einer anderen vorteilhaften Weiterbildung der Erfindung bei, wenn das Verschlusselement ein Spannstift aus Federstahl ist. Solche Spannstifte werden häufig auch als Spannhülsen bezeichnet und sind kostengünstige Handelsware. Zur Montage lassen sich die Spannstifte einfach in den Zuführkanal einpressen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Längsschnitt durch einen Doppelschließzylinder,
- Fig. 2: einen Querschnitt durch den Doppelschließzylinder aus Figur 1 entlang der Linie II - II,
- Fig. 3: einen Schließbart mit darin angeordneten Kugeln des Doppelschließzylinders aus Figur 1 in einer vergrößerten perspektivischen Darstellung,
- Fig. 4: einen Kern des Doppelschließzylinders in einer vergrößerten perspektivischen Darstellung.

Figur 1 zeigt einen Doppelschließzylinder mit zwei in einem Gehäuse 1 drehbaren Kernen 2, 3 und mit einem von den Kernen 2, 3 antreibbaren Schließbart 4. Innerhalb des Schließbartes 4 sind Mitnehmer 5 angeordnet, welche sich von einem nicht dargestellten, in Schließkanäle 6, 7 der Kerne 2, 3 eingeführten Schlüssel ansteuern lassen. Über die Mitnehmer 5 lassen sich die Kerne 2, 3 mit dem Schließbart 4 drehfest koppeln. Die Kerne 2, 3 haben jeweils einen von Stiftzuhaltungen gebildeten Schließmechanismus 8, 9 zur wahlweisen Erzeugung oder Lösung eines Formschlusses zwischen dem jeweiligen Kern 2, 3 und dem Gehäuse 1. Die Kerne 2, 3 haben jeweils einen konzentrisch zu einem Ringelement 12 des Schließbartes angeordnete Lagerabschnitt 10, 11. Eine Schließbartnase 13 steht radial von dem Ringelement 12 ab.

Der jeweilige Schließmechanismus 8, 9 zur wahlweisen Erzeugung oder Lösung eines Formschlusses zwischen dem jeweiligen Kern 2, 3 und dem Gehäuse 1 kann neben der in dieser Ausführungsform dargestellten mechanischen Stiftzuhaltungen für einen mechanischen Schlüssel auch auf elektronischem oder teilelektronischem Wege erfolgen, bei dem beispielsweise ein elektronisches Schlüsselmedium einen Aktor ansteuert, welcher wahlweise den Formschluss erzeugt oder löst. Ebenso können auch die Mitnehmer 5 auf elektronischen oder teilelektronischem Wege angesteuert werden.

Die Lagerabschnitte 10, 11 der Kerne 2, 3 sind über Kräfte in Zugrichtung aufnehmende Formschlussmittel 14 mit dem Schließbart verbunden. Die Formschlussmittel 14 weisen einen Kranz Kugeln 15 nach Art eines Axial- oder Radiallagers auf. Das Ringelement 12 hat zur Aufnahme der Kugeln 15 radial nach innen offene Ringkanäle 16. Wie Figur 2 in einer Schnittdarstellung durch den Doppelschließzylinder aus Figur 1 zeigt, haben die Lagerabschnitte 10 der Kerne 2 jeweils einen Kranz radial nach außen offene Ausnehmungen 17 zur Aufnahme der Kugeln 15.

Figur 3 zeigt den Schließbart 4 mit den Kugeln 15 in einer vergrößerten perspektivischen Darstellung. Der Schließbart 4 weist Zuführkanäle 18 auf, welche bis zu den Ringkanälen 16 geführt sind. Die Zuführkanäle 18 sind von Verschlusselementen 19 verschlossen. Bei den Verschlusselenenten 19 handelt es sich um Zylinderstifte. In einer alternativen, nicht dargestellten Ausführungsform können die Verschlusselemente 19 auch als Spannstifte oder Spannhülsen ausgebildet sein. Die Verschlusselemente 19 weisen die Länge der Zuführkanäle 18 auf, so dass sie bei einem bündigen Abschluss am freien Ende der Schließbartnase 13 bis zum Rand der Ringkanäle 16 geführt sind. Damit verschließen die Verschlusselemente 19 die Zuführkanäle 18 und stellen dem Abrollen oder Gleiten der Kugeln 15 kein Hindernis entgegen.

Figur 4 zeigt einen der Kerne 2, 3 des Doppelschließzylinders aus Figur 1 in einer vergrößerten perspektivischen Darstellung. Hierbei ist der Kranz der Ausnehmungen 17 für die Kugeln 15 in dem Lagerabschnitt 10 zu erkennen. Weiterhin ist in dem Lagerabschnitt 10 eine Mitnehmerausnehmung 20 für einen der in Figur 1 dargestellten Mitnehmer 5 zur drehfesten Koppelung mit dem Schließbart 4 dargestellt.

Zur Montage des Doppelschließzylinders werden nach dem Einsetzen des Schließbartes 4 in das Gehäuse 1 die Kerne 2, 3 und die Bauteile der Mitnehmer 5 montiert. Anschließend werden die Kugeln 15 über die Zuführkanäle 18 unter Drehbewegung des Schließbartes 4 in die Ausnehmungen 17 und die Ringkanäle 16 eingeführt. Dies erfolgt im einfachsten Fall mit Hilfe der Schwerkraft und/oder Druckluft. Die Kugeln 15 können dabei über einen Schlauch zu dem freien Ende der Zuführkanäle 18 geführt werden. Die Zuführkanäle 18 werden mittels der Verschlusselemente verschlossen. Die Sperrmechanismen 8, 9 lassen sich anschließend montieren.

## Patentansprüche

1. Doppelschließzylinder mit zwei in einem Gehäuse (1) drehbaren Kernen (2, 3,), mit einem von den Kernen (2, 3) antreibbaren Schließbart (4), mit einem Mitnehmer (5) zur drehfesten Koppelung des Schließbartes (4) mit zumindest einem der Kerne (2, 3), mit einem Schließmechanismus (8, 9) zur wahlweisen Erzeugung oder Lösung eines Formschlusses zumindest eines der Kerne (2, 3) mit dem Gehäuse (1) in Drehrichtung und mit Formschlussmitteln (14) zur Übertragung von Zugkräften von den Kernen (2, 3) auf den Schließbart (4), **dadurch gekennzeichnet, dass** die Formschlussmittel (14) Kugeln (15) aufweisen und dass die Kugeln (15) in koaxial übereinanderliegenden Abschnitten der Kerne (2, 3) und des Schließbartes (4) angeordnet sind.

2. Doppelschließzylinder nach Anspruch 1, **dadurch gekennzeichnet, dass** ein koaxial zu den Enden der Kerne (2, 3) angeordnetes Ringelement (12) des Schließbartes (4) einstückig gefertigt ist.

3. Doppelschließzylinder nach Anspruch 2, **dadurch gekennzeichnet, dass** die Kerne (2, 3) jeweils einen Lagerabschnitt (10, 11) aufweisen und dass die Lagerabschnitte (10, 11) koaxial zu dem Ringelement (12) angeordnet sind.

4. Doppelschließzylinder nach zumindest einem der Ansprüche 1 bis 3, **dadurch gekennzeichnet, dass** die Formschlussmittel (14) an jedem der Kerne (2, 3) einen Kranz Kugeln (15) aufweisen.

5. Doppelschließzylinder nach Anspruch 4, **dadurch gekennzeichnet, dass** zumindest eines der Bauteile des Ringelementes (12) des Schließbartes (4) oder der Kerne (2, 3) einen Ringkanal (16) zur Aufnahme der Kugeln (15) hat.

6. Doppelschließzylinder nach Anspruch 5, **dadurch gekennzeichnet, dass** ein dem Ringkanal (16) gegenüberstehendes Bauteil des Ringelements (12) oder des Kerns (2, 3) mehrere einzelne Ausnehmungen (17) zur Aufnahme der Kugeln (15) hat.

7. Doppelschließzylinder nach zumindest einem der Ansprüche 4 bis 6, **dadurch gekennzeichnet, dass** der Schließbart (4) zumindest einen Zuführkanal (18) zur Einführung der Kugeln (15) hat.

8. Doppelschließzylinder nach Anspruch 7, **dadurch gekennzeichnet, dass** der Zuführkanal (18) von einem Verschlusselement (19) verschlossen ist.

9. Doppelschließzylinder nach Anspruch 8, **dadurch gekennzeichnet, dass** das Verschlusselement (19) die Länge des Zuführkanals (18) aufweist.

10. Doppelschließzylinder nach zumindest einem der Ansprüche 8 oder 9, **dadurch gekennzeichnet, dass** der Zuführkanal (18) durch eine von dem Ringelement (12) abstehende Schließbartnase (13) des Schließbartes (4) geführt ist.

11. Doppelschließzylinder nach zumindest einem der Ansprüche 8 oder 9, **dadurch gekennzeichnet, dass** der Zuführkanal (18) von der Mitte des freien Endes der Schließbartnase (13) bis zu dem Ringkanal (16) geführt ist.

12. Doppelschließzylinder nach zumindest einem der Ansprüche 8 bis 11, **dadurch gekennzeichnet, dass** das Verschlusselement (19) ein Spannstift aus Federstahl ist.
